# EUROPÄISCHE PATENTSCHRIFT

(11) **EP 0 002 686 B1**
(45) Veröffentlichungstag und Bekanntmachung des Hinweises auf die Patenterteilung: **25.11.1981**
(21) Anmeldenummer: 78101560.7
(22) Anmeldetag: 04.12.1978
(51) Int. Cl.: H01H 21/18, H01H 9/48

(54) **Mehrpoliger Niederspannungs-Leistungsschalter mit einer Kontaktarme tragenden Schaltwelle**
Low voltage multi-pole power circuit breaker with switch shaft supporting contact arms
Disjoncteur multipolaire de puissance basse tension avec arbre de commutation portant des bras de contact

(30) Priorität: 22.12.1977 DE 2757696
(43) Veröffentlichungstag der Anmeldung: 11.07.1979
(73) Patentinhaber: SIEMENS AKTIENGESELLSCHAFT, 80333 München (DE)
(72) Erfinder: Troebel, Werner, D-1000 Berlin 22 (DE)

## Beschreibung

Die Erfindung befaßt sich mit einem mehrpoligen Niederspannungs-Leistungsschalter mit Kontaktarmen und einer diese tragenden Schaltwelle mit Mehrkantprofil, die in Ausnehmungen der Trennwände eines Isolierstoffgehäuses und in diese Ausnehmungen verschließenden Einsatzstücken gelagert ist, wobei auf de Schaltwelle Lagerkörper mit einer dem Mehrkantprofil angepaßten Öffnung und einer äußeren Lagerfläche sowie einem über die Lagerfläche vorstehenden Bund angeordnet sind, dem eine Ausnehmung der jeweils zugehörigen Trennwand und des Einsatzstückes zugeordnet sind.

Leistungsschalter dieser Art sind unter der Bezeichnung "Limitor L 25-100" von der Firma SACE, Bergamo, Italien, hergestellt und in Verkehr gebracht worden. Bei diesen Schaltern sind die Lagerkörper auf der Schaltwelle festgelegt. Daher bedarf es zur Überbrückung unvermeidlicher Maßtoleranzen des Isolierstoffgehäuses der Schalter eines gewissen Spieles zwischen den Lagerkörpern und den damit zusammenwirkenden Flächen des Isolierstoffgehäuses. Ein mäanderförmiger Kriechweg wird dadurch geschaffen, daß jeder Lagerkörper zwei außen liegende Bunde besitzt, denen Ausnehmungen der Trennwände und der Einsatzstücke zugeordnet sind.

Der Erfindung liegt die Aufgabe zugrunde, die erwähnte Lagertoleranz im bereich der Lagerkörper so weit zu verkleinern, daß der Widerstand gegen den Durchtritt leitfähiger Schaltgase im Betrieb des Schalters gesteigert und damit die Gefahr innerer Überschläge wesentlich verringert wird.

Gemäß der Erfindung wird diese Aufgabe dadurch gelöst, daß die Lagerkörper auf der Schaltwelle axial verschiebbar sind und daß die Ausnehmungen als eine den einzigen vorhandenen Bund übergreifende Nut ausgebildet ist. Auf diese Weise werden Maßabweichungen des Abstandes der Trennwände des Isolierstoffgehäuses unwirksam gemacht, weil sich die Lagerkörper beim Einsetzen der Schaltwelle in das Gehäuse auf die mit ihnen zusammenwirkenden Flächen ausrichten können. Dabei kommt es zu einem genauen und dennoch reibungsarmen Eingreifen des Bundes jedes Lagerkörpers in die ihm zugeordnete Nut, wodurch eine gute Dichtigkeit gewährleistet ist.

Zur Vermeidung innerer Überschläge ist es bereits bekannt (US-A 30.73.927), an einer zur starren Verbindung der Kontaktträger eines mehrpoligen Schalters dienenden Isoliertraverse Trennwände dort anzubringen, wo die Isoliertraverse die zwischen den benachbarten Polbahnen angeordneten Wände des Schaltersgehäuses durchsetzt. Die Isoliertraverse bildet dabei jedoch nicht gleichzeitig die Drehachse der beweglichen Kontaktanordnung, weil zur Lagerung gesonderte Bolzen vorgesehen sind. Daher führt die Isoliertraverse beim Ein- und Ausschalten des Schalters neben einer Drehbewegung noch eine seitliche Verschiebung, d. h. eine Schwenkbewegung um die erwähnten Lagerbolzen aus. Dies führt zu einem relativ großen Platzbedarf für die zur Abdichtung der benachbarten Polbahnen des Schalters gegeneinander benötigten Teile und hat auch einen Einfluß auf die erzielbare Dichtigkeit.

Der an den nach der Erfindung vorgesehenen Lagerkörpern angebrachte Bund bildet in Verbindung mit den entsprechenden Nuten der Trennwand des Isolierstoffgehäuses und des Einsatzstückes eine Abstufung, die den Kriechweg verlängert und den Durchtritt von Schaltgasen verhindert. Eine wesentliche Eigenschaft der Anordnung nach der Erfindung besteht ferner darin, daß die axiale Länge des Spaltes zwischen der Schaltwelle und der Öffnung des Lagerkörpers unabhängig von der Dicke der Trennwände wählbar ist. In einer Weiterbildung der Erfindung kann die axiale Länge des Spaltes zwischen der Schaltwelle und dem Lagerkörper als sicherheitsstrecke bezüglich der Bildung elektrischer Kriechwege und des Durchtrittes von Schaltgasen bemessen sein. Dies bedeutet, daß der axiale Spalt bei gegebener Breite so gewählt wird, daß die üblicherweise auftretenden schädlichen Einflüsse, insbesondere rußhaltige Schaltgase, nicht zur Bildung einer durchgehenden leitfähigen Schicht an der Oberfläche der Schaltwelle führen können. Um die gewünschten Maßverhältnisse zu erzielen, empfiehlt es sich, die Einsatzstücke und die Trennwände in der Umgebung ihrer Lagerflächen gegenüber der normalen Dicke der Trennwände verbreitert auszuführen.

Für eine ordnungsgemäße Funktion des Schalters ist es wesentlich, daß die Schaltwelle präzise und mit geringer Toleranz gelagert ist. Dies ist an sich durch möglichst nahe an den Enden der Schaltwelle angreifende Lagerstellen erreichbar. Aber auch bei einer Lagerung der Schaltwelle im Bereich der Trennwände des Isolierstoffgehäuses läßt sich im Rahmen der Erfindung eine spielarme Lagerung dadurch erreichen, daß die Lagerflächen der Lagerkörper an der axialer Richtung der Schaltwelle gesehen äußeren Seite des Bundes angeordnet sind.

Es ist vorteilhaft, nach einer weiteren Ausführungsform der Erfindung die Lagerkörper mit einer weiteren, bezüglich des Bundes axial innen gelegenen Lagerfläche zu versehen, die im betriebsfähigen Zustand des Schalters mit geringem Abstand einer ortsfesten Anschlagfläche gegenüberstehen. Diese Anschlagfläche sorgt dafür, daß der Schalter auch bei entfernten Einsatzstücken mechanisch voll funktionsfähig ist. Als Anschlagfläche kann hierbei eine Kante eines an dem Unterteil des Gehäuses befestigten Lagerbleches des Schaltschlosses dienen.

Unter dem Begriff mehrkantprofil sind in dem vorliegenden Zusammenhang alle Querschnittsformen der Schaltwelle zu verstehen, die eine drehschlüssige Verbindung der Schaltwelle mit den Lagerkörpern ermöglichen. Neben dem bekannten Vierkantprofil können daher auch Dreikantprofile oder solche Rundprofile verwendet werden, die mit einem oder mehreren Vorsprüngen versehen sind oder wechselnde Krümmungsradien aufweisen.

Die Erfindung wird im folgenden anhand des in den Figuren dargestellten Ausführungsbeispieles näher erläutert.

Die Fig. 1 zeigt einen Niederspannungs-Leistungsschalter in einer Seitenansicht mit schematisch dargestellter Strombahn.

In der Fig. 2a ist ein vereinfachter Querschnitt durch den Schalter gemäß der Fig. 1 im Beriech der

Schaltwelle gezeigt. Fig. 2b ist der in der Fig. 2a mit 11-11 bezeichnete Schnitt.

Die Fig. 3 zeigt einen Lagerkörper für die Schaltwelle in perspektivischer Ansicht.

Die Fig. 4a veranschaulicht das Zusammenwirken zwischen einer Trennwand, einer Schaltwelle und einem Einsatzstück. Der in der Fig. 4a mit IV-IV bezeichnete Schnitt ist in der Fig. 4b gezeigt.

Der in der Fig. 1 schematisch dargestellte Schalter 1 besitzt ein Gehäuse 2 aus Isolierstoff, z. B. einem Formpreßstoff auf der Basis von Polyesterharz. Das Gehäuse 2 ist entlang einer Teilfuge in ein Oberteil 3 und ein Unterteil 4 geteilt. Die strombahn des Schalters 1 erstreckt sich von einer Anschlußklemme 5 über ein feststehendes Schaltstück 6 und ein bewegliches Schaltstück 7 sowie ein biegsames Leiterband 10 und einen Heizleiter 11 zu einer weiteren Anschlußklemme 12.

Das bewegliche Schaltstück 7 ist gelenkig an einem Träger 13 angebracht, der auf einer Schaltwelle 14 befestigt ist. An dem Gelenkstift 15, der den Träger 13 und das bewegliche Schaltstück 7 verbindet, greift ein Antriebshebel 16 an, der in bekannter Weise durch einen nicht näher dargestellten Mechanismus bewegbar ist. Zum Ein- und Ausschalten des Leistungsschalters 1 von Hand dient ein Handbetätigungsgriff 17, der aus dem Oberteil 3 des Gehäuses 2 herausragt. Aus der dargestellten Einschaltstellung ist das bewegliche Schaltstücke 7 nicht nur durch den Betätigungshandgriff 17, sondern auch in bekannter Weise durch thermische und/oder magnetische Auslöser in die Ausschaltstellung überführbar. Ist der Leistungsschalter 1 mehrpolig ausgebildet, so hat jeder Pol den in Fig. 1 dargestellten Aufbau, wobei jedoch der Antriebshebel 16 nur an einem der Gelenkstifte 15 angreift, bei dreipoligen Schaltern vorzugsweise an dem beweglichen Schaltstück 7 des mittleren Poles.

Die Schaltwelle 14 besitzt einen Kern aus Metall in Gestalt eines Rundstabes 20 mit kreisförmigem Querschnitt. Dieser Rundstab ist mit einer Umhüllung 21 aus Isolierstoff versehen. Auf dieser Umhüllung sind die als Stanz- und Biegeteile ausgebildeten Kontaktträger 13 nebeneinander befestigt. Wie besonders die Fig. 2b zeigt, ist die Schaltwelle 14 in dem Trennwänden 22 des Unterteiles 4 des Gehäuses 2 mittels zweier Lagerkörper 23 gelagert, die in der Fig. 3 gesondert perspektivisch dargestellt sind. Zur Herstellung der Lagerkörper 23 eignen sich isolierende Kunststoffe ausreichender Festigkeit, insbesondere duroplastische Formpreßstoffe. Die Lagerkörper 23 besitzen eine der Querschnittsform der Schaltwelle 14 angepaßte Öffnung 24, die so bemessen ist, daß die Lagerkörper 23 mit geringem Spiel auf der Schaltwelle 14 verschiebbar sind. Dabei ist die axiale Länge der Lagerkörper 23 und damit der Öffnung 24 so gewählt, daß sich bei einem gegebenen Spiel zwischen den Lagerkörpern 23 und der Schaltwelle 14 eine ausreichende Sicherheit gegen den Durchtritt von Schaltgasen entlang der Oberfläche der Schaltwelle 14 und gegen die Bildung leitfähiger Schichten auf der Schaltwelle ergibt. Die axiale Länge der Lagerkörper 23 entspricht somit einer Sicherheitsstrecke zwischen den benachbarten Polbahnen, die sich jeweils zu beiden Seiten der Trennwände 22 befinden.

Die Lagerkörper 23 besitzen je eine Lagerfläche 25 und eine weitere Lagerfläche 26 mit einem gegenüber der Lagerfläche 25 verringerten Durchmesser. Zwischen den beiden Lagerflächen befindet sich ein über die Lagerflächen vorstehender scheibenartiger Bund 27. Zwischen dem Bund 27 und der Lagerfläche 26 besitzen die Lagerkörper 23 einen weiteren zylindrischen Ansatz 28, dessen Durchmesser zwischen dem Durchmesser der Lagerfläche 25 und dem Durchmesser der Lagerfläche 26 liegt.

Zur Aufnahme der Lagerkörper 23 sind die Trennwände 22 des Unterteiles 4 des Gehäuses 2 mit Ausnehmungen 30 versehen, deren unterer Bereich als Lagerschale 31 mit einem den Lagerflächen 25 angepaßten Radius ausgebildet ist. In dieser Lagerschale ist ferner eine Nut 32 für den Bund 27 der Lagerkörper 23 vorgesehen. Zum Einführen der Lagerkörper 23 in die Ausnehmungen 30 sind die Nuten 32 über den Bereich der Lagerschale 31 hinaus bis zur Oberkante der Trennwände 22 verlängert (Fig. 4b). An den seitlichen Rändern der Ausnehmungen 30 befinden sich weitere Nuten 33 und 34, die gegenüber der Nut 32 versetzt sind. Die Nuten 33 und 34 dienen zum Einschieben von Einsatzstücken 35, die nachstehend erläutert werden.

Die Einsatzstücke 35 bestehen gleichfalls aus einem isolierenden Kunststoff und sind an ihren unteren Enden als Lagerschalen 36 ausgebildet. Dadurch ergeben sich zusammen mit den Lagerschalen 31 der Ausnehmungen 30 die Lagerflächen 25 der Lagerkörper 23 vollständig umschließende Lager. Zur Aufnahme des Bundes 27 der Lagerkörper 23 sind die Einsatzstücke 35 gleichfalls mit je einer Nut 37 versehen. Ferner besitzen die Einsatzstücke Rippen 40 und 41 zur Führung in den Nuten 33 und 34 der Trennwände 22.

Die Dicke der einsatzstücke 35 entspricht in dem unteren Bereich, der mit den Lagerkörpern 23 zusammenwirkt, der axialen Länge der Lagerkörper abzüglich der Lagerfläche 26 (Maß a in Fig. 2a). In dem oberen Bereich sind die einsatzstücke 35 dagegen dünner ausgeführt, und zwar entsprechend der dicke der Trennwände 22, die nur im Bereich der Lagerschalen 31 die in der Fig. 2b dargestellte Dicke a aufweisen, im übrigen jedoch dünner ausgeführt sind (Maß b in Fig. 2a).

Wie bereits erwähnt, besitzen die Lagerkörper 23 auf der bezüglich des Bundes 27 axial innen gelegenen Seite einen zylindrischen Ansatz 28, dessen Durchmesser etwas geringer als der Durchmesser der Lagerfläche 25 ist. Hierdurch entsteht eine geringer Spalt zwischen dem zylindrischen Ansatz 28 und den Lagerschalen 31 und 36 der Trennwände 22 bzw. der Einsatzstücke 35. Als Lagerflächen sind im Betrieb des Schalters somit nur die axial außen gelegenen Lagerflächen 25 wirksam. Dadurch erreicht man eine verhältnismäßig spielarme Lagerung der Schaltwelle 14. Die weiteren Lagerflächen 26 der Lagerkörper 23 werden erst wirksam, wenn das Oberteil 3 des Isolierstoffgehäuses 2 mit seinen ind der Fig. 2b abgebrochen dargestellten Trennwänden 42 von dem Unterteil 4 abgenommen wird. Die Schaltwelle 14 wird dann unter dem Einfluß von Rückstellkräften, die der nicht näher dargestellte Schaltmechanismus ausübt, nach oben gedrückt, wobei auch die Einsatzstücke 35 mit ihren Rippen 40 und 41 in den Nuten 33 und 34 nach oben verschoben werden. Dabei legen sich die weiteren Lagerflächen 26 der Lagerkörper 23 an Anschlagflächen 44 von Lagerblechen 43 an, die am Boden des Unterteiles 4 durch schematisch angedeutete Befestigungsmittel 45 gehalten sind. Die Lagerbleche 43 sind zwischen den Trennwänden 22 angeordnet und dienen zur Aufnahme des erwähnten Antriebsmechanismus und des Schaltschlosses. Die Teile sind so bemessen, daß im Betriebszustand des Schalters zwischen den Lagerblechen 43 und dem Lagerflächen 26 ein Zwischenraum c vorhanden ist, der in der Größenordnung von Zehntelmillimetern liegen kann. Es ist darauf hinzuweisen, daß in den Fig. 2a und 2b die Unterschiede der Durchmesser der Lagerflächen 25 und 26 sowie des zylindrischen Ansatzes 28 zur Veranschaulichung stärker hervorgehoben sind, als dies der Wirklichkeit entspricht.

Anhand der Fig. 4a ist zu erkennen, daß die Montage der Schaltwelle und ihrer Lagerung auf einfache Weise erfolgen kann. Die Schaltwelle 14 wird mit den auf ihr in axialer Richtung verschiebbaren Lagerkörpern 23 in das Unterteil 4 des Gehäuses 2 derart eingelegt, daß die Lagerkörper mit ihren Bünden 27 in die Nuten 32 eingreifen. Dann werden die Lagerbleche 43 zwischen den Trennwänden 22 eingesetzt und an dem Boden des Unterteiles 4 in geeigneter Weise befestigt. Die Schaltwelle 14 ist dadurch bis auf die erwähnte geringe Maßabweichung c in ihrer Betriebsstellung festgelegt und kann probeweise betätigt werden. Die endgültige Lagerung der Schaltwelle 14 ergibt sich nach dem Einfügen der Einsatzstücke 35 mit ihren Rippen 40 und 41 in die Nuten 33 und 34 und das anschließende Aufsetzen des Oberteiles 3 auf das Unterteil 4, das dann mit dem Oberteil 3 durch geeignete Verbindungsmittel, z. B. Schrauben, verbunden wird. Bei der Montage können sich die Lagerkörper 23 infolge ihrer Verschiebbarkeit auf der Schaltwelle 14 an den Abstand der Trennwände 22 bzw. der Nuten 32 selbsttätig anpassen. Ebenso lassen sich die Einsatzstücke 35 auf einfache Weise montieren, weil sie voneinander unabhängig sind und damit ein Verkanten oder Verklemmen vermieden ist.

Im Betriebszustand des Schalters 1 sind die benachbarten Polbahnen im Bereich der Schaltwelle 14 vollständig voneinander getrennt. Dies ist dadurch erreicht, daß zwischen den Lagerkörpern 23 und den Trennwänden 22 sowie den Einsatzstücken 35 durch die Bünde 27 eine labyrinthartige Verlängerung des Kriechweges geschaffen ist. Diese labyrinthartige Gestaltung verhindert auch einen Durchtritt von Schaltgasen von einer Polbahn in die benachbarte Polbahn. Eine ähnliche labyrinthartige Verschachtelung besteht auch zwischen den Einsatzstücken 35 und den Trennwänden 22 durch das Ineinandergreifen der Rippen 40 und 41 in die Nuten 33 und 34. Der verbleibende geradlinige Spalt zwischen der Umhüllung 21 der Schaltwelle 14 und der Öffnung 24 der Lagerkörper 23 ist als Sicherheitsstrecke derart verlängert, daß es ebenfalls weder zur Bildung eines Kriechweges kommen kann noch daß ein Gasdurchtritt möglich ist.

## Patentansprüche

1. Mehrpoliger Niederspannungs-Leistungsschalter mit Kontaktarmen und einer diese tragenden Schaltwelle (14) mit Mehrkantprofil, die in Ausnehmungen (30) der Trennwände (22) eines Isolierstoffgehäuses (2) und in diese Ausnehmungen verschließenden Einsatzstücken (35) gelagert ist, wobei auf der Schaltwelle (14) Lagerkörper (23) mit einer dem Mehrkantprofil angepaßten Öffnung (24) und einer äußeren Lagerfläche (25) sowie einem über die Lagerfläche (25) vorstehenden Bund (27) angeordnet sind, dem eine Ausnehmung der jeweils zugehörigen Trennwand und des Einsatzstückes zugeordnet ist, dadurch gekennzeichnet, daß die Lagerkörper (23) auf der Schaltwelle (14) axial verschiebbar sind und daß die Ausnehmung als eine den einzigen vorhandenen Bund (27) übergreifende Nut (32, 37) augebildet ist.

2. Niederspannungs-Leistungsschalter nach Anspruch 1, dadurch gekennzeichnet, daß die axiale Länge des Spaltes zwischen der Schaltwelle (14) und dem Lagerkörper (23) Sicherheitsstrecke bezüglich der Bildung elektrischer Kriechwege und des Durchtrittes von Schaltgasen bemessen ist.

3. Niederspannungs-Leistungsschalter nach Anspruch 1, dadurch gekennzeichnet, daß die Lagerfläche (25) des Lagerkörpers (23) an der in axialer Richtung der Schaltwelle (14) gesehen äußeren Seite des Bundes (27) angeordnet ist.

4. Niederspannungs-Leistungsschalter nach Anspruch 3, dadurch gekennzeichnet, daß die Lagerkörper (23) eine weitere, bezüglich des Bundes (27) axial innen gelegene Lagerfläche (26) besitzen, die im betriebsfähigen Zustand des Leistungsschalters (1) mit geringem Abstand (c) einer ortsfesten Anschlagfläche (44) gegenübersteht.

5. Niederspannungs-Leistungsschalter nach Anspruch 4, dadurch gekennzeichnet, daß als Anschlagfläche (44) eine Kante eines an dem Unterteil (4) des Isolierstoffgehäuses (2) befestigten Lagerbleches (43) des Schaltschlosses dient.

6. Niederspannungs-Leistungsschalter nach Anspruch 1, dadurch gekennzeichnet, daß die Einsatzstücke (35) und die Trennwände (22) in der Umgebung ihrer Lagerflächen (31, 36) gegenüber der normalen Dicke (b) der Trennwände (22) verbreitert ausgeführt sind (a).

## Claims

1. A multipolar low voltage circuit breaker comprising contact arms and a switching shaft (14) which carries the contact arms and has a polygonal profile, said shaft being mounted in recesses (30) in the partition walls (22) of a casing of insulating material (2) and in inserts (35) which close these recesses, wherein there are arranged on the switching shaft (14), bearing bodies (23) having an opening (24) corresponding to the polygonal profile of the shaft (14), and having an outer bearing surface (25) and a collar (27) which projects beyond the bearing surface (25) and is associated with a recess of a respectively assigned partition and insert, characterised in that the bearing bodies (23) are axially displaceable on the switching shaft (14) and that each recess is formed as a slot (32, 37) which overlaps the single collar (27) present.

2. A low voltage circuit breaker as claimed in Claim 1, characterised in that the axial length of the gap between the switching shaft (14) and the bearing body (23) is designed to form a safety section with respect to the establishment of electric creepage paths and with respect to the penetration of switch gases.

3. A low voltage circuit breaker as claimed in Claim 1, characterised in that the bearing surface (25) of the bearing body (23) is arranged on the outer side, of the collar (27), considered in the axial direction of the switching shaft (14).

4. A low voltage circuit breaker as claimed in Claim 3, characterised in that the bearing bodies (23) are provided with a further bearing surface (26) which is located axially internally with respect to the collar (27) and which in the operable state of the circuit breaker (1), is opposite to a fixed stop surface (44) at a small distance (c) therefrom.

5. A low voltage circuit breaker as claimed in Claim 4, characterised in that an edge of a bearing plate (43) of the switching mechanism, which bearing plate is secured to the lower part of the insulating material casing (2), serves as the stop surface (44).

6. A low voltage circuit breaker as claimed in Claim 1, characterised in that in the region of their bearing surfaces (31, 36), the inserts (35) and the partition walls (22) are of increased width with reference to the normal thickness (b) of the partition walls (22).

## Revendications

1. Sectionneur multipolaire de puissance basse tension à bras de contact et arbre de commutation à profil polygonal (14) portant les bras de contact et monté dans des ouvertures (30) ménagées dans les parois de séparation (22) d'un boîtier (2) en une matière isolante et dans des pièces d'insertion (35) fermant ces ouvertures, l'arbre de commutation (14) portant des corps de coussinet

(23) à ouverture (24) adaptée au profil polygonal, à surface de coussinet extérieur (25) et à collerettes saillantes par rapport à la surface de coussinet (25), alors qu'au corps de coussinet est associé un évidement de la paroi da séparation correspondante et de la pièce d'insertion, caractérisé par le fait que les corps des coussinets (23) sont déplaçables axialement sur l'arbre de commutation (14) et que l'évidement est réalisé sous la forme d'une gorge (32, 37) surplombant la collerette unique (27) qui est présente.

2. Sectionneur multipolaire de puissance basse tension selon la revendication 1, caractérisé par le fait que la longueur axiale de la fente entre l'arbre de commutation (14) et le corps de coussinet (23) est établie de manière à constituer une voie de sécurité du point de vue de la formation de voies de fuites électriques et du passage des gaz de commutation.

3. Sectionneur multipolaire de puissance basse tension selon la revendication 1, caractérisé par le fait que les surfaces de coussinets (25) des corps de coussinets (23) sont disposées sur le côté extérieur de la collerette (27), si l'on regarde en direction axiale de l'arbre de commutation.

4. Sectionneur multipolaire de puissance basse tension selon la revendication 3, caractérisé par le fait que les corps de coussinets (23) possèdent une seconde surface de coussinet (26), située axialement vers l'intérieur par rapport à la collerette (27) et à une distance faible (c) d'une surface de butée fixe (44), lorsque le sectionneur de puissance (1) est dans son état de fonctionnement.

5. Sectionneur multipolaire de puissance basse tension selon la revendication 4, caractérisé par le fait que la surface de butée (44) est constituée par une arête d'une tôle de montage (43) de la serrure de verrouillage, fixée à la partie inférieure (4) du boîtier (2) en matière isolante.

6. Sectionneur multipolaire de puissance basse tension selon la revendication 1, caractérisé par le fait que les pièces d'insertion (35) et les parois de séparation (22) sont, dans le voisinage de leurs surfaces de coussinets (31, 36), réalisées avec un élargissement (a) par rapport à l'épaisseur normale (b) des parois de séparation.
